# EUROPÄISCHE PATENTSCHRIFT

(11) **EP 1 143 088 B1**
(45) Veröffentlichungstag und Bekanntmachung des Hinweises auf die Patenterteilung: **20.10.2004**
(21) Anmeldenummer: 01400860.1
(22) Anmeldetag: 04.04.2001
(51) Int. Cl.: E05B 15/16, E05B 9/04, E05B 17/20, E05B 17/00, E05B 17/18

(54) **Schliessvorrichtung**
Locking device
Dispositif de verrouillage

(30) Priorität: 08.04.2000 DE 10017559
(43) Veröffentlichungstag der Anmeldung: 10.10.2001
(73) Patentinhaber: Valeo Sicherheitssysteme GmbH, 85253 Erdweg (DE)
(72) Erfinder: Schwab, Dittmar, 63110 Rodgau (DE)
(74) Vertreter: Rosolen-Delarue, Katell

(56) Entgegenhaltungen:
- US-A- 1 686 665
- US-A- 3 702 553
- US-A- 4 222 253
- US-A- 5 467 624

## Beschreibung

Die Erfindung betrifft eine Schließvorrichtung mit einem aus einem Unterteil und einem metallischen Oberteil bestehenden Mantelgehäuse, welches ein aus Metall bestehendes Zylindergehäuse umfaßt, in dem ein Zylinderkern drehbar gelagert ist, der über Zuhaltungen mit dem Zylindergehäuse verriegelbar ist.

Eine derartige Schließvorrichtung ist beispielsweise aus der DE 38 27 418 A1 bekannt. Dabei bestehen das Mantelgehäuse, das Zylindergehäuse und der Zylinderkern mit den Zuhaltungen üblicherweise aus einer Metall-Legierung (Zinkdruckguß-Legierung). Die bekannte Schließvorrichtung ist daher relativ stabil und weist eine gute Diebstahlsicherheit auf. Das Dokument US-A-4 222 253 beschreibt eine Schließvorrichtung mit einem aus einem Unterteil und einem metallischen Oberteil bestehenden Mantelgehäuse, welches ein Zylindergehäuse umfaßt, in dem ein Zylinderkern drehbar gelagert ist, der im Bereich seiner der Schlüsseleinführseite zugewandten Stirnseite mit einem Zylinderkopf aus Metall drehfest verbunden ist.

Als nachteilig hat es sich allerdings erwiesen, daß die aneinander anliegenden Metallteile bei längerem Nichtbetätigen der Schließvorrichtung durch Kontaktkorrosion oder Schmutz bzw. durch verharztes Fett festsitzen, so daß sich die Schließvorrichtung nur schwer oder überhaupt nicht mehr durch den entsprechenden Schlüssel betätigen läßt. Besonders bei neueren Fahrzeugen, bei denen die Fahrzeugtüren mittels Fernbedienung geöffnet und verschlossen werden, tritt daher das Problem auf, daß im Falle einer Notbetätigung mit dem Schlüssel die Schließvorrichtung nicht mehr funktionsfähig ist.

Es sind bereits Schließvorrichtungen mit einem Zylinderkern aus Kunststoff bekannt, bei denen die aus Metall bestehenden Zuhaltungen ohne Fett montiert werden. Allerdings sind derartige Schließvorrichtungen nicht diebstahlsicher und können leicht durch einen unbefugten Dritten aufgebrochen werden. Sie werden daher überwiegend lediglich zur Sicherung von Handschuhkästen und Tankverschlüssen eingesetzt. Im Dokument US-A-3 702 553 wird eine Schließvorrichtung mit einem aus Kunststoff bestehenden Zylinderkern beschrieben.

Der Erfindung liegt die Aufgabe zugrunde, eine diebstahlsichere Schließvorrichtung zu offenbaren, deren bestimmungsgemäße Verwendung auch nach längerem Nichtgebrauch noch sichergestellt ist, und die daher insbesondere für Fahrzeuge geeignet ist, deren Türen in erster Linie durch Betätigung einer Fernbedienung geöffnet und verschlossen werden.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, eine Schließvorrichtung mit einem Zylinderkern aus Kunststoff zu verwenden, der mit einem Zylinderkopf aus Metall drehfest verbunden ist. Der Zylinderkopf weist dabei auf seiner dem Zylinderkern zugewandten Seite einen Kragen auf, welcher in einer Ausnehmung zwischen dem Gehäuseoberteil und einem an dem Gehäuseunterteil anliegenden L-förmigen Ringkragen des Zylinderkerns angeordnet ist. Dadurch kann der Zylinderkopf bei an der Fahrzeugtür montierter Schließvorrichtung durch unbefugte Dritte nicht entfernt werden und der mit dem Zylinderkopf verbundene und aus Kunststoff bestehende Zylinderkern kann weder gewaltsam aus dem Zylindergehäuse herausgezogen noch eingeschlagen werden.

Um eine schnelle und genaue Montage der Schließvorrichtung zu erreichen, hat es sich als vorteilhaft erwiesen, wenn die drehfeste Verbindung zwischen dem Zylinderkern und dem Zylinderkopf über eine Formschlußverbindung und die axiale Fixierung der beiden Teile über eine Klipsverbindung erfolgt.

Bei einer bevorzugten Ausführungsform der Erfindung ist der axiale Schenkel des L-förmigen Ringkragens des Zylinderkerns umfangseitig in vorgegebenen Abständen als Anlagenocken ausgebildet und weist in diesen Bereichen jeweils eine Länge auf, die derart gewählt ist, daß zwischen dem Kragen des Zylinderkopfes und dem Oberteil des Mantelgehäuses eine spaltförmige Öffnung verbleibt. Dadurch wird sichergestellt, daß auch über den Rand des Zylinderkerns ein Kontakt zwischen dem Zylinderkopf und dem Oberteil des Mantelgehäuses vermieden wird.

Weitere Einzelheiten und Vorteile der Erfindung ergeben sich aus den folgenden anhand von Figuren erläuterten Ausführungsbeispielen. Es zeigen:
Fig. 1 den Längsschnitt durch einen Teil einer erfindungsgemäßen Schließvorrichtung;
Fig.2 einen Schnitt entlang der in Fig. 1 mit II-II bezeichneten Linie und
Fig.3 einen Schnitt entlang der in Fig. 1 mit III-III bezeichneten Linie.

In Fig.1 ist mit 1 eine Schließvorrichtung für eine nicht dargestellte Kraftfahrzeugtür bezeichnet. Die Schließvorrichtung 1 umfaßt ein z.B. aus einem Zinkdruckguß bestehendes Mantelgehäuse 2, das sich im wesentlichen aus einem zylinderförmigen Unterteil 3 und einem darüber formschlüssig angeordneten Oberteil 4 zusammensetzt. Dabei sind Unter- und Oberteil beispielsweise über eine Bajonettverbindung oder über Stifte miteinander verbunden. An dem Unterteil 3 liegt innenseitig ein aus Metall bestehendes Zylindergehäuse 5 an, in dem ein aus Kunststoff bestehender Zylinderkern 6 drehbar gelagert ist, der über nur schematisch angedeutete Zuhaltungen 7 mit dem Zylindergehäuse 5 verriegelbar ist.

Auf der der Schlüsseleinführseite 8 zugewandten Stirnseite 9 ist an dem Zylinderkern 6 erfindungsgemäß ein Zylinderkopf 10 aus Metall (z.B. Zinkdruckguß) befestigt. Über dem Zylinderkopf 10 ist zusätzlich -z.B. aus ästhetischen Gründen- eine Kappe 11, beispielsweise aus Stahl oder Kunststoff, angeordnet.

Der Zylinderkopf 10 weist auf seiner dem Zylinderkern 6 zugewandten Seite einen Kragen 12 auf, der in einer Ausnehmung 13 angeordnet ist. Die Ausnehmung 13 wird dabei einerseits durch einen umlaufenden L-förmig ausgebildeten Ringkragen 14 des sich an dem Unterteil 3 und dem frontseitigen Ende 15 des Zylindergehäuses 5 abstützenden Zylinderkerns 6 und andererseits durch das Oberteil 4 gebildet, so daß der Zylinderkopf 10 -und damit auch der Zylinderkern 6- gegen Herausziehen gesichert sind.

In der Ausnehmung 13 befindet sich außerdem ein Dichtring 16, der das Eindringen von Feuchtigkeit in das Innere der Schließvorrichtung 1 verhindern soll. Eventuell trotzdem in das Innere der Schließvorrichtung 1 gelangende Feuchtigkeit kann über die in Fig. 3 mit 17 bezeichnete Öffnung nach außen abfließen.

Der Zylinderkopf 10 und der Zylinderkern 6 sind zur axialen Fixierung durch eine Klipsverbindung miteinander verbunden. Hierzu befinden sich an dem äußeren Umfang 18 des Zylinderkerns 6 drei gleichmäßig über den Umfang verteilt angeordnete nasenförmige Vorsprünge 19 (Fig.1), die in entsprechende Ausnehmungen 20 des Zylinderkopfes 10 eingreifen (zur besseren Darstellung der Rastverbindung wurde in Fig.1 eine der drei Rastnasen 19 und die zugeordnete Ausnehmung 20 in die Zeichnungsebene geschwenkt wiedergegeben).

Zur drehfesten Verbindung zwischen dem Zylinderkern 6 und dem Zylinderkopf 10 weist der Zylinderkopf zwei gegenüberliegende Nocken 24 auf, die in entsprechende Längsnuten 25 des Zylinderkerns 6 formschlüssig eingreifen.

Um zu verhindern, daß zwischen dem Zylinderkopf 10 und dem Oberteil 4 des Mantelgehäuses 2 ein Kontakt erfolgt, ist der axiale Schenkel 21 des L-förmigen Ringkragens 14 des Zylinderkerns 6 umfangseitig in vorgegebenen Abständen als Anlagenocken 22 ausgebildet (Fig.3) und weist in diesen Bereichen jeweils eine Länge auf, die derart gewählt ist, daß zwischen dem Kragen 12 des Zylinderkopfes 10 und dem Oberteil 4 des Mantelgehäuses 2 eine spaltförmige Öffnung 23 von z.B. 01, bis 0,2 mm verbleibt (Fig. 1).

Auf der dem Zylinderkopf 10 zugewandten Seite des Zylinderkerns 6 ist mit diesem ein an sich bekannter Staubverschluß 26 über eine Klipsverbindung verbunden.

Die Erfindung ist selbstverständlich nicht auf das vorstehend beschriebene Ausführungsbeispiel beschränkt. So kann beispielsweise zur Verbindung zwischen Zylinderkern und Zylinderkopf letzterer statt mit Nocken auch mit einer umlaufenden Runde versehen sein, die in eine entsprechende Ausnehmung des Zylinderkems eingreift.

### Bezugszeichenliste

- 1: Schließvorrichtung
- 2: Mantelgehäuse
- 3: Unterteil
- 4: Oberteil
- 5: Zylindergehäuse
- 6: Zylinderkern
- 7: Zuhaltung
- 8: Schlüsseleinführseite
- 9: Stirnseite
- 10: Zylinderkopf, Zinkdruckgußteil
- 11: Kappe
- 12: Kragen (Zylinderkopf)
- 13: Ausnehmung
- 14: Ringkragen (Zylinderkern)
- 15: Ende (Zylindergehäuse)
- 16: Dichtring
- 17: Öffnung
- 18: äußerer Umfang (Zylinderkern)
- 19: nasenförmiger Vorsprung, Rastnase
- 20: Ausnehmung
- 21: axialer Schenkel
- 22: Anlagenocken
- 23: spaltförmige Öffnung
- 24: Nocken
- 25: Längsnut
- 26: Staubverschluß

## Patentansprüche

1. Schließvorrichtung mit einem aus einem Unterteil (3) und einem metallischen Oberteil (4) bestehenden Mantelgehäuse (2), welches ein aus Metall bestehendes Zylindergehäuse (5) umfaßt, in dem ein Zylinderkem (6) drehbar gelagert ist, der über Zuhaltungen (7) mit dem Zylindergehäuse (5) verriegelbar ist, mit den Merkmalen:
der Zylinderkern (6) besteht aus Kunststoff und ist im Bereich seiner der Schlüsseleinführseite (8) zugewandten Stirnseite (9) mit einem Zylinderkopf (10) aus Metall drehfest verbunden und der Zylinderkopf (10) weist auf seiner dem Zylinderkern (6) zugewandten Seite einen Kragen (12) auf, der in einer Ausnehmung (13) angeordnet ist, welche einerseits durch einen umlaufenden L-förmig ausgebildeten Ringkragen (14) des sich an dem Unterteil (3) des Mantelgehäuses (2) und dem frontseitigen Ende (15) des Zylindergehäuses (5) abstützenden Zylinderkerns (6) und andererseits durch das Oberteil (4) des Mantelgehäuses (2) gebildet wird, so daß der Zylinderkopf (10) gegen Herausziehen gesichert ist.

2. Schließvorrichtung nach Anspruch 1, **dadurch gekennzeichnet, daß** zur drehfesten Verbindung zwischen dem Zylinderkern (6) und dem Zylinderkopf (10) der Zylinderkopf (10) mindestens einen Nocken (24) oder eine umlaufende Runde aufweist, der/die in eine entsprechende Längsnut (25) des Zylinderkerns 6 formschlüssig eingreift.

3. Schließvorrichtung nach Anspruch 1 oder 2, **dadurch gekennzeichnet, daß** der Zylinderkopf (10) und der Zylinderkern (6) zur axialen Fixierung über eine Klipsverbindung miteinander verbunden sind.

4. Schließvorrichtung nach Anspruch 3, **dadurch gekennzeichnet, daß** an dem äußeren Umfang (18) des Zylinderkerns (6) mehrere gleichmäßig über den Umfang verteilt angeordnete nasenförmige Vorsprünge (19) vorgesehen sind, die in entsprechende Ausnehmungen (20) des Zylinderkopfes (10) eingreifen.

5. Schließvorrichtung nach einem der Ansprüche 1 bis 4, **dadurch gekennzeichnet, daß** es sich bei dem Zylinderkopf (10) um ein Zinkdruckgußteil handelt.

6. Schließvorrichtung nach Anspruch 5, **dadurch gekennzeichnet, daß** das Zinkdruckgußteil (10) mit einer zusätzlichen Kappe (11) aus Stahl oder Kunststoff versehen ist.

7. Schließvorrichtung nach einem der Ansprüche 1 bis 6, **dadurch gekennzeichnet, daß** der axiale Schenkel (21) des L-förmigen Ringkragens (14) des Zylinderkerns (6) umfangseitig in vorgegebenen Abständen als Anlagenocken (22) ausgebildet ist und in diesen Bereichen jeweils eine Länge aufweist, die derart gewählt ist, daß zwischen dem Kragen (12) des Zylinderkopfes (10) und dem Oberteil (4) des Mantelgehäuses (2) eine spaltförmige Öffnung (23) verbleibt.

8. Schließvorrichtung nach einem der Ansprüche 1 bis 7, **dadurch gekennzeichnet, daß** auf der dem Zylinderkopf (10) zugewandten Seite des Zylinderkerns (6) ein Staubverschluß (26) angeordnet ist.

9. Schließvorrichtung nach einem der Ansprüche 1 bis 8, **dadurch gekennzeichnet, daß** zwischen dem Kragen (12) des Zylinderkopfes (10) und dem Oberteil (4) des Mantelgehäuses (2) ein Dichtring (16) angeordnet ist.

## Claims

1. A locking device having a jacket housing (2) consisting of a bottom part (3) and a metallic top part (4), which comprises a cylinder housing (5) made of metal, in which a cylinder core (6) is rotatably mounted, which can be locked via tumblers (7) with the cylinder housing (5), having the following features:
the cylinder core (6) is made from plastic and, in the region of its end side (9) closer to the key insertion side (8), is connected in a rotationally fixed manner to a cylinder head (10) made of metal,
the cylinder head (10) comprises on its side closer to the cylinder core (6) a collar (12), which is disposed in a recess (13), which is formed firstly by a circumferential L-shaped annular collar (14) of the cylinder core (6) supported on the bottom part (3) of the jacket housing (2) and the front end (15) of the cylinder housing (5) and secondly by the top part (4) of the jacket housing (2), so that the cylinder head (10) is prevented from being pulled out.

2. A locking device according to Claim 1,
**characterised in that** for the rotationally fixed connection between the cylinder core (6) and the cylinder head (10), the cylinder head (10) comprises at least one cam (24) or a circumferential circle, which engages with form fit in a corresponding longitudinal groove (25) of the cylinder core 6.

3. A locking device according to Claim 1 or 2,
**characterised in that** the cylinder head (10) and the cylinder core (6) are connected to one another via a clip connection for axial fixing.

4. A locking device according to Claim 3,
**characterised in that** on the outer periphery (18) of the cylinder core (6) are provided several lug-shaped projections disposed evenly distributed over the periphery, which engage is corresponding recesses (20) on the cylinder head (10).

5. A locking device according to one of Claims 1 to 4,
**characterised in that** the cylinder head (10) is a zinc die casting.

6. A locking device according to Claim 5,
**characterised in that** the zinc die casting (10) is provided with an additional cap (11) made of steel or plastic.

7. A locking device according to one of Claims 1 to 6,
**characterised in that** the axial arm (21) of the L-shaped annular collar (14) of the cylinder core (6) is constructed as a bearing cam (22) on the peripheral side at predetermined intervals and in these regions in each case has a length which is chosen so that a slit-shaped opening (23) remains between the collar (12) of the cylinder head (10) and the top part (4) of the jacket housing (2).

8. A locking device according to one of Claims 1 to 7,
**characterised in that** a dust seal (26) is disposed on the side of the cylinder core (6) closer to the cylinder head (10).

9. A locking device according to one of Claims 1 to 8,
**characterised in that** a sealing ring (16) is disposed between the collar (12) of the cylinder head (10) and the top part (4) of the jacket housing (2).

## Revendications

1. Dispositif de fermeture comportant un boîtier-enveloppe (2) qui est composé d'une partie inférieure (3) et d'une partie supérieure métallique (4) et qui comprend un boîtier cylindrique fabriqué en métal (5), dans lequel est logé un noyau cylindrique tournant (6) pouvant être verrouillé au boîtier cylindrique 5 par des gâchettes (7), **caractérisé en ce que** le noyau cylindrique (6) est fabriqué en plastique et est relié sans tourner à une tête cylindrique (10) en métal au niveau de son côté frontal (9) tourné vers le côté d'introduction de la clé (8) et **en ce que** la tête cylindrique (10) présente sur un côté tourné vers le noyau cylindrique (6) une collerette 12 qui est disposée dans un creux (13) formé d'une part par une collerette circulaire périphérique en forme de L (14) sur le noyau cylindrique (6) s'appuyant sur la partie inférieure (3) du boîtier-enveloppe (2) et sur l'extrémité frontale (15) du boîtier cylindrique (5),et d'autre part par la partie supérieure (4) du boîtier-enveloppe (2) de sorte que la tête cylindrique (10) est protégée contre l'extraction.

2. Dispositif de fermeture selon la revendication 1, **caractérisé en ce que** pour assurer la liaison non tournante entre le noyau cylindrique (6) et la tête cylindrique (10), cette dernière (10) comporte au moins une came (24) ou un rond périphérique qui sont en prise sans glissement dans une gorge longitudinale correspondante (25) du noyau cylindrique 6.

3. Dispositif de fermeture selon les revendications 1 ou 2, **caractérisé en ce que** la tête cylindrique (10) et le noyau cylindrique (6) sont reliés l'une à l'autre par un assemblage à clip afin de les bloquer dans le sens axial.

4. Dispositif de fermeture selon la revendication 3 **caractérisé en ce que** sur la circonférence externe (18) du noyau cylindrique (6), sont prévus plusieurs ergots (19) répartis régulièrement à la circonférence et venant en prise dans des creux correspondants (20) de la tête cylindrique (10).

5. Dispositif de fermeture selon les revendications 1 à 4, **caractérisé en ce que** la tête cylindrique (10) est une pièce en fonte de zinc sous pression.

6. Dispositif de fermeture selon la revendication 5 **caractérisé en ce que** la pièce en fonte de zinc sous pression (10) comporte en plus un capuchon (11) en acier ou en matière plastique.

7. Dispositif de fermeture selon l'une des revendications 1 à 6, **caractérisé en ce que** la branche axiale (21) de la collerette circulaire en L (14) du noyau cylindrique (6) comporte à sa périphérie des cames d'appui (22) disposées à des intervalles prédéterminés et présente dans chacune de ces zones une longueur choisie de façon telle qu'entre la collerette (12) de la tête cylindrique (10) et la partie supérieure (4) du boîtier-enveloppe (2), il reste une ouverture en forme de fente (23).

8. Dispositif de fermeture selon l'une des revendications 1 à 7, **caractérisé en ce qu'**une fermeture pare-poussière (26) est disposée sur le côté du noyau cylindrique (6) qui est tourné vers la tête cylindrique (10).

9. Dispositif de fermeture selon l'une des revendications 1 à 8, **caractérisé en ce que** entre la collerette (12) de la tête cylindrique (10) et la partie supérieure (4) du boîtier-enveloppe (2), se trouve une bague d'étanchéité (16).
